# EUROPÄISCHE PATENTSCHRIFT

(11) **EP 3 559 419 B1**
(45) Veröffentlichungstag und Bekanntmachung des Hinweises auf die Patenterteilung: **31.05.2023**
(21) Anmeldenummer: 17801593.9
(22) Anmeldetag: 08.11.2017
(51) Int. Cl.: F01M 13/04

(54) **BRENNKRAFTMASCHINE**
INTERNAL COMBUSTION ENGINE
MOTEUR À COMBUSTION INTERNE

(30) Priorität: 20.12.2016 DE 102016015111
(43) Veröffentlichungstag der Anmeldung: 30.10.2019
(73) Patentinhaber: DEUTZ Aktiengesellschaft, 51149 Köln (DE)
(72) Erfinder: KRINGELS, Matthias, 53332 Bornheim (DE)
(86) Internationale Anmeldenummer: PCT/EP2017/001297
(87) Internationale Veröffentlichungsnummer: WO 2018/114026

(56) Entgegenhaltungen:
- DE-A1-102004 012 160
- DE-A1-102004 019 853
- DE-A1-102008 058 920
- DE-C1- 19 703 771
- JP-A- H06 123 212
- US-A- 4 602 595
- US-A1- 2011 167 774
- US-A1- 2016 265 404

## Beschreibung

Die Erfindung betrifft eine Brennkraftmaschine mit einem zentral angeordneten Ölrücklauf.

Derartige Brennkraftmaschinen sind bekannt, z. B. aus der DE 197 15 061 C2, in der eine Entlüftungsvorrichtung für ein Kurbelgehäuse einer Brennkraftmaschine beschrieben wird, an welchem ein Zylinderkopf befestigt ist, der von einer Zylinderkopfhaube abgedeckt ist, wobei die Entlüftungsvorrichtung einen im Wesentlichen in die Zylinderkopfhaube integrierten und mit Schikanen versehenen Ölabscheider aufweist, der durch ein einstückig mit der Zylinderkopfhaube verbundenes Oberteil und ein Bodenteil gebildet ist, wobei der Ölabscheider einen Eintritt, einen mit dem Ansaugsystem der Brennkraftmaschine verbundenen Ansaugstutzen sowie einen Ölaustritt aufweist, und wobei die Schikanen des Ölabscheiders durch Stege des Oberteils gebildet werden.

Weiter ist aus der DE 101 19 924 B4 eine Brennkraftmaschine für ein Kraftfahrzeug mit einer Ölfördereinrichtung zur Ölversorgung von Schmierstellen offenbart, wobei eine Ölwanne zum Sammeln von rücklaufendem Öl vorgesehen ist, wobei in der Ölwanne eine Trennvorrichtung vorgesehen ist, welche die Ölwanne in einen ersten und einen zweiten Abschnitt unterteilt, wobei eine Vorrichtung zur Nasssumpfschmierung mit einem Nasssumpfkreislauf, welche mit dem ersten Abschnitt verbunden ist, und eine Vorrichtung zur Trockensumpfschmierung mit einem Trockensumpfkreislauf, welche mit dem zweiten Abschnitt verbunden ist, vorgesehen ist, wobei die Trennvorrichtung ein sich in Richtung des ersten Abschnitts mit Nasssumpfschmierung öffnendes Rückschlagventil aufweist.

Des Weiteren ist aus der DE 31 28 470 A1 ein Zyklonölabscheider für die Kurbelgehäuse-Entlüftung von Brennkraftmaschinen bekannt mit einer Einlassdüse für die ölhaltige Kurbelgehäuseluft, die tangential in eine Zyklonkammer im Abscheidergehäuse mündet, wobei der Querschnitt der Einlassdüse zur Erzeugung eines optimalen Druckgefälles bzw. zum Erreichen einer optimalen Abscheidung veränderbar ist.

Die DE 31 22 851 A1 offenbart eine Kurbelgehäuseentlüftung einer Brennkraftmaschine mit einem in der Ventilkammer auf dem Kipphebelbock gelagerten topfförmigen Behälter, der nach oben gegenüber dem Ventilgehäusedeckel unter Zwischenschaltung einer elastischen Dichtung verschlossen ist, wobei der im Behälter befindliche Raum einerseits durch den Gehäusedeckel mit dem Ansaugsystem der Brennkraftmaschine und andererseits durch eine entgegengesetzt angeordnete Öffnung mit der Ventilkammer bzw. mit dem Kurbelgehäuse in Verbindung steht.

Aus der DE 197 03 771 C1 ist eine Entlüftungsvorrichtung für ein Kurbelgehäuse einer Brennkraftmaschine bekannt.

Der Erfindung liegt die Aufgabe zugrunde, bei einer Brennkraftmaschine auch bei entsprechender Schräglage den Ölrücklauf zuverlässig sicher zu stellen.

Die Aufgabe wird erfindungsgemäß dadurch gelöst, dass eine Brennkraftmaschine geschaffen wird, die wenigstens ein Kurbelgehäuse, wenigstens einen Zylinderkopf, wenigstens eine Zylinderkopfhaube, wenigstens einen Ölabscheider und wenigstens eine Ölwanne zum Sammeln von rücklaufendem Öl und wenigstens einen den Ölabscheider und die Ölwanne verbindenden Ölrücklaufkanal umfasst, wobei der Ölrücklaufkanal nach dem Eintritt in den Zylinderkopf schräg nach außen in Richtung einer Zylinderkopfschraube und um sie herum verläuft, und der Ölrücklaufkanal mittig unterhalb des Ölabscheiders angeordnet ist.

Weiter kann vorgesehen sein, dass der Ölabscheider in der Zylinderkopfhaube angeordnet ist.

Eine andere Weiterbildung der Erfindung sieht vor, dass der Ölabscheider ein Schott zum Reinluftteil hin aufweist.

In einer Weiterbildung der Erfindung ist vorgesehen, dass der Ölrücklaufkanal am unteren Ende des Ölabscheiders angeordnet ist.

Eine andere Weiterbildung der Erfindung sieht vor, dass der Ölrücklaufkanal von der Zylinderkopfhaube in den Zylinderkopf über wenigstens ein Steckstück oder eine axiale Dichtung erfolgt.

In einer anderen Weiterbildung der Erfindung ist vorgesehen, dass der Ölrücklaufkanal Teil der Zylinderkopfdichtung ist, so dass der Zylinderkopfdichtung ölführende Eigenschaften zuteilwerden.

Weiterhin kann vorgesehen sein, dass der Ölrücklaufkanal unterhalb der Zylinderkopfdichtung mittels einer in die Rohteilkontur des Kurbelgehäuses eingearbeiteten Nut realisiert ist und in einen im Wesentlichen senkrecht in Richtung Ölwanne verlaufenden Rohrquerschnitt übergeht.

Eine weitere Weiterbildung der Erfindung sieht vor, dass das Ende des Ölrücklaufkanals mit einem Rückschlagventil versehen ist.

Die Erfindung wird anhand eines Ausführungsbeispiels unter Bezugnahme auf die Zeichnungen näher beschrieben. Es zeigen:
- Figur 1: eine Brennkraftmaschine mit maximaler Schräglage alpha und einem Ölrücklaufkanal
- Figur 2: eine Brennkraftmaschine mit maximaler Schräglage alpha und zwei Ölrücklaufkanälen

- Figur 3: eine Brennkraftmaschine mit mittig angeordnetem Ölrücklaufkanal und Schräglage beta.

In Figur 1 ist eine Brennkraftmaschine mit einer maximalen Schräglage alpha und einem Ölrücklaufkanal 7 dargestellt. Die Brennkraftmaschine verfügt über ein Kurbelgehäuse 1, einen Zylinderkopf 2 und eine über dem Zylinderkopf 2 angeordnete Zylinderkopfhaube 3, in der ein Ölabscheider 4 angeordnet ist, der ein Schott 5 hin zum Reinluftteil aufweist. Das abgeschiedene Öl 6 ist bei dem definierten Schräglagenwinkel alpha so im Ölabscheider 4 angeordnet, dass es gerade nicht aus dem Ölabscheider 4 überlaufen kann. Der Ölrücklaufkanal 7 ist an einem unteren Ende des Ölabscheiders angeordnet und wird auf einer äußeren Seite der Brennkraftmaschine hin zur Ölwanne geführt.

Figur 2 stellt eine Brennkraftmaschine mit einer maximalen Schräglage alpha und zwei Ölrücklaufkanälen 7 dar. Die Brennkraftmaschine verfügt über ein Kurbelgehäuse 1, einen Zylinderkopf 2 und eine über dem Zylinderkopf 2 angeordnete Zylinderkopfhaube 3, in der ein Ölabscheider 4 angeordnet ist, der ein Schott 5 hin zum Reinluftteil aufweist. Das abgeschiedene Öl 6 ist bei dem definierten Schräglagenwinkel alpha so im Ölabscheider 4 angeordnet, dass es gerade nicht aus dem Ölabscheider 4 überlaufen kann. Die Ölrücklaufkanäle 7 sind jeweils an einem unteren Ende des Ölabscheiders angeordnet und werden auf einer äußeren Seite der Brennkraftmaschine hin zur Ölwanne geführt.

In Figur 3 ist eine Brennkraftmaschine mit einer maximalen Schräglage beta und einem Ölrücklaufkanal 7 dargestellt, wobei der Winkel beta größer ist als der Winkel alpha. Die Brennkraftmaschine verfügt über ein Kurbelgehäuse 1, einen Zylinderkopf 2 und eine über dem Zylinderkopf 2 angeordnete Zylinderkopfhaube 3, in der ein Ölabscheider 4 angeordnet ist, der ein Schott 5 hin zum Reinluftteil aufweist. Das abgeschiedene Öl 6 ist bei dem definierten Schräglagenwinkel beta so im Ölabscheider 4 angeordnet, dass es gerade nicht aus dem Ölabscheider 4 überlaufen kann. Der Ölrücklaufkanal 7 ist mittig unter dem Ölabscheider 4 angeordnet und wird von der Mitte des Zylinderkopfs 2 in Richtung der Zylinderkopfschraube 8 so zu einer äußeren Seite der Brennkraftmaschine hin zur Ölwanne geführt, dass die Zylinderkopfschraube 8 in einem Teilbereich vom rückfließenden Öl umströmt wird, wobei im Bereich der Zylinderkopfdichtung das rückführende Öl weg von der Zylinderkopfschraube und hin zur Wandung des Kurbelgehäuses geführt wird, z. B. in einer hierfür im Kurbelgehäuse 1 angeordneten Nut. Am unteren Ende des Ölrücklaufkanals 7 ist ein Rückschlagventil angeordnet.

### Bezugszeichenliste

- 1: Kurbelgehäuse
- 2: Zylinderkopf
- 3: Zylinderkopfhaube
- 4: Ölabscheider
- 5: Schott zum Reinluftteil
- 6: Abgeschiedenes Öl
- 7: Ölrücklaufkanal
- 8: Zylinderkopfschraube

## Patentansprüche

1. Brennkraftmaschine, umfassend wenigstens ein Kurbelgehäuse (1), wenigstens einen Zylinderkopf (2), wenigstens eine Zylinderkopfhaube (3), wenigstens einen Ölabscheider (4) und
wenigstens eine Ölwanne zum Sammeln von rücklaufendem Öl und wenigstens einen den Ölabscheider (4) und die Ölwanne verbindenden Ölrücklaufkanal (7),
wobei der Ölrücklaufkanal (7) nach dem Eintritt in den Zylinderkopf (2) schräg nach außen in Richtung einer Zylinderkopfschraube (8) und um sie herum verläuft,
**dadurch gekennzeichnet, dass** der Ölrücklaufkanal (7) mittig unterhalb des Ölabscheiders (4) angeordnet ist.

2. Brennkraftmaschine nach Anspruch 1 ,
**dadurch gekennzeichnet, dass** der Ölabscheider (4) in der Zylinderkopfhaube (3) angeordnet ist.

3. Brennkraftmaschine nach einem oder mehreren der vorgenannten Ansprüche,
**dadurch gekennzeichnet, dass** der Ölabscheider (4) ein Schott (5) zum Reinluftteil hin aufweist.

4. Brennkraftmaschine nach einem oder mehreren der vorgenannten Ansprüche,
**dadurch gekennzeichnet, dass** der Ölrücklaufkanal (7) am unteren Ende des Ölabscheiders (4) angeordnet ist.

5. Brennkraftmaschine nach einem oder mehreren der vorgenannten Ansprüche,
**dadurch gekennzeichnet, dass** der Ölrücklaufkanal (7) von der Zylinderkopfhaube (3) in den Zylinderkopf (2) über wenigstens ein Steckstück oder eine axiale Dichtung erfolgt.

6. Brennkraftmaschine nach einem oder mehreren der vorgenannten Ansprüche,
**dadurch gekennzeichnet, dass** der Ölrücklaufkanal (7) Teil einer Zylinderkopfdichtung ist, sodass der Zylinderkopfdichtung ölführende Eigenschaften zuteilwerden.

7. Brennkraftmaschine nach einem oder mehreren der vorgenannten Ansprüche,
**dadurch gekennzeichnet, dass** der Ölrücklaufkanal (7) unterhalb der Zylinderkopfdichtung mittels einer in die Rohteilkontur des Kurbelgehäuses (1) eingearbeiteten Nut realisiert ist und in einen im Wesentlichen senkrecht in Richtung Ölwanne verlaufenden Rohrquerschnitt übergeht.

8. Brennkraftmaschine nach einem oder mehreren der vorgenannten Ansprüche,
**dadurch gekennzeichnet, dass** das Ende des Ölrücklaufkanals (7) mit einem Rückschlagventil versehen ist.

## Claims

1. Internal combustion engine, comprising at least one crankcase (1), at least one cylinder head (2), at least one cylinder head cover (3), at least one oil separator (4) and at least one oil sump for collecting returning oil, and at least one oil return channel (7) which connects the oil separator (4) and the oil sump, the oil return channel (7) running, after entry into the cylinder head (2), obliquely outwards in the direction of a cylinder head screw (8) and around the latter, **characterized in that** the oil return channel (7) is arranged centrally below the oil separator (4).

2. Internal combustion engine according to Claim 1, **characterized in that** the oil separator (4) is arranged in the cylinder head cover (3).

3. Internal combustion engine according to one or more of the preceding claims, **characterized in that** the oil separator (4) has a bulkhead (5) towards the clean air part.

4. Internal combustion engine according to one or more of the preceding claims, **characterized in that** the oil return channel (7) is arranged at the lower end of the oil separator (4).

5. Internal combustion engine according to one or more of the preceding claims, **characterized in that** the oil return channel (7) is effected from the cylinder head cover (3) into the cylinder head (2) via at least one plug-in piece or an axial seal.

6. Internal combustion engine according to one or more of the preceding claims, **characterized in that** the oil return channel (7) is part of a cylinder head gasket, with the result that the cylinder head gasket is given oil-conducting properties.

7. Internal combustion engine according to one or more of the preceding claims, **characterized in that** the oil return channel (7) is realised below the cylinder head gasket by means of a groove which is machined into the blank part contour of the crankcase (1) and merges into a pipe cross section which runs substantially perpendicularly in the direction of the oil sump.

8. Internal combustion engine according to one or more of the preceding claims, **characterized in that** the end of the oil return channel (7) is provided with a check valve.

## Revendications

1. Moteur à combustion interne, comprenant au moins un carter de vilebrequin (1), au moins une culasse (2), au moins un couvercle de culasse (3), au moins un séparateur d'huile (4) et au moins un carter d'huile pour collecter le retour d'huile, et au moins un canal de retour d'huile (7) reliant le séparateur d'huile (4) et la carter d'huile,
dans lequel le canal de retour d'huile (7) s'étend après l'entrée dans la culasse (2) en oblique vers l'extérieur en direction et autour d'une vis de culasse (8),
**caractérisé en ce que** le canal de retour d'huile (7) est disposé au milieu au-dessous du séparateur d'huile (4).

2. Moteur à combustion interne selon la revendication 1, **caractérisé en ce que** le séparateur d'huile (4) est disposé dans le couvercle de culasse (3).

3. Moteur à combustion interne selon une ou plusieurs des revendications précédentes, **caractérisé en ce que** le séparateur d'huile (4) présente une cloison étanche (5) par rapport à la partie d'air pur.

4. Moteur à combustion interne selon une ou plusieurs des revendications précédentes, **caractérisé en ce que** le canal de retour d'huile (7) est disposé à l'extrémité inférieure du séparateur d'huile (4).

5. Moteur à combustion interne selon une ou plusieurs des revendications précédentes, **caractérisé en ce que** le canal de retour d'huile (7) est réalisé du couvercle de culasse (3) dans la culasse (2) par l'intermédiaire d'au moins une pièce enfichable ou d'un joint d'étanchéité axial.

6. Moteur à combustion interne selon une ou plusieurs des revendications précédentes, **caractérisé en ce que** le canal de retour d'huile (7) fait partie d'un joint de culasse de sorte que le joint de culasse bénéficie de propriétés de conduction d'huile.

7. Moteur à combustion interne selon une ou plusieurs des revendications précédentes, **caractérisé en ce que** le canal de retour d'huile (7) est réalisé au-dessous du joint de culasse au moyen d'une rainure incorporée dans le contour de pièce brute du carter de vilebrequin (1) et passe à une section transversale de tuyau s'étendant de manière substantiellement verticale en direction du carter d'huile.

8. Moteur à combustion interne selon une ou plusieurs des revendications précédentes, **caractérisé en ce que** l'extrémité du canal de retour d'huile (7) est munie d'un clapet antiretour.
